# DEMANDE DE BREVET EUROPEEN

(11) **EP 0 694 267 A1**
(43) Date de publication de la demande: **31.01.1996**
(21) Numéro de dépôt: 94401732.6
(22) Date de dépôt: 27.07.1994
(51) Int. Cl.: A45F 4/06, A45C 3/10

(54) **Tapis de sol tels que de plage et de bain ou autre transformable en sac et inversement**

(71) Demandeur: ETS CHARLES MARCIE Sarl, F-31150 Fenouillet (FR)
(72) Inventeur: Bou, Serge, F-31150 Fenouillet (FR)
(74) Mandataire: Ravina, Bernard

(57) **Abrégé**

La présente invention a pour objet un tapis de sol tels que de plage et de bain destiné à être étendu sur le sol pour protéger la personne utilisatrice du contact avec celui-ci et lui permettre de s'essuyer après le bain.

La présente invention se caractérise essentiellement en ce qu'elle comprend la combinaison d'une poche (1) dotée de moyens de fermeture et de transport et d'un tapis ou serviette (3) qui se replie dans la poche constituant sac et moyen de transport.

## Description

La présente invention a pour objet un tapis de sol tel qu'un tapis de plage et de bain destiné à être étendu sur le sol pour protéger la personne utilisatrice et lui permettre de s'essuyer après le bain, ou simplement de s'isoler du sol.

Il est connu des tapis de plage plus ou moins épais qui se replient sur eux-mêmes et sont dotés de poignées de transport.
Ces tapis ne permettent pas l'essuyage.

Il est également connu d'utiliser les serviettes comme tapis ; elles doivent après usage, étant humides et sableuses, être transportées dans un contenant par exemple un sac.

La présente invention vise à réaliser un tapis de sol tel qu'un tapis de plage et de bain qui permette l'essuyage et qui soit doté de moyens intégrés permettant de le transformer en sac de transport à son usage ou pour d'autres objets.

A cet effet, le tapis selon l'invention est constitué de la combinaison d'une poche dotée de moyens de fermeture et de transport et d'un tapis ou serviette qui se replie dans la poche constituant sac et moyen de transport pour la partie tapis ou serviette et d'autres objets.

Suivant une autre caractéristique de l'invention, l'ouverture de la poche est à l'opposé de la serviette ou tapis et cette dernière s'enfile dans la poche par retournement de celle-ci.

D'autres avantages et caractéristiques de l'invention apparaîtront à la lecture de la description, qui suit, d'une forme de réalisation de l'invention donnée à titre d'exemple et illustrée par les dessins joints dans lesquels :
- la figure 1 est une vue en plan du dispositif déplié en position d'usage,
- la figure 2 est une représentation du dispositif en position de repliement,
- la figure 3 est une vue du dispositif replié en sac,
- la figure 4 est une vue d'une autre forme de réalisation de l'invention.

Tel que représenté aux dessins annexés, le tapis selon l'invention est constitué de deux parties : une poche 1 dotée de moyens 2 de fermeture et de transport et d'un tapis ou serviette 3 qui se replie dans la poche constituant sac et moyen de transport.

La poche 1 est constituée de deux épaisseurs de tissus 1A-1B de forme rectangle de préférence cousues ensemble et ménageant une ouverture 4.
Avantageusement, une des épaisseurs de tissus, par exemple 1A est constituée par le tapis ou serviette 3 elle-même sur laquelle est cousue l'épaisseur 1B.

Le moyen de fermeture et de transport 2 est avantageusement constitué d'une coulisse de type connu, tout autre moyen pouvant être adapté.

Dans cette configuration de réalisation, le tapis ou serviette 3 se trouve à l'opposé de l'ouverture 4, la serviette s'enfilant dans la poche par retournement de celle-ci comme représenté en figure 2.
Toute autre disposition équivalente peut être adaptée notamment que l'ouverture 4 soit au niveau de la jonction avec la partie serviette, la coulisse étant à ce niveau.

Il est cependant préférable que le tapis ou serviette 3 soit positionnée sur le fond extérieur de la poche.
Après enfilement de la serviette ou tapis comme représentée en figure 3 par traction sur la coulisse 2, le sac est fermé.

Il a de soi que ce sac peut servir de contenant pour d'autres objets que la serviette tels que le maillot de bain, les produits solaires, etc...
Sur la poche 1 ou sur la serviette ou tapis sont ménagées une ou plusieurs pochettes 5 cousues pour par exemple recevoir de menus objets tels qu'un paquet de cigarettes ou un briquet.
A l'intérieur de la poche 1 peuvent également être ménagées une ou plusieurs pochettes sur une des parois 1A ou 1B.

Selon une forme préférée de réalisation de l'invention, à l'intérieur de la poche 1 de préférence contre la paroi 1B est intercalée une enveloppe souple gonflable 6 ; cette enveloppe constitue fond de sac et peut être séparée de la paroi 1A par une épaisseur de tissus.

La poche peut être fermée par velcro.
L'enveloppe gonflable peut être fixe ou amovible ou fixée par velcro permettant son enlèvement ou son remplacement.

L'embout 7 de gonflage de l'enveloppe passe à l'extérieur de la poche qui, l'enveloppe 7 étant gonflée, constitue appui-tête ou oreiller.

Le dispositif selon l'invention peut être réalisé en tissu éponge dans une application en tapis et serviette de bain.
Il peut être également réalisé en tout autre type de tissu par exemple imperméable pour une application en tapis de sol.
Le sac peut être doté de bretelles et autres permettant un portage en sac à dos.

Il va de soi qu'il avoir toute autre configuration que représentée à la figure 3 qui n'est donnée qu'à titre d'exemple.

L'invention est particulièrement intéressante en ce qu'elle combine tapis et serviette avec leur propre moyen de transport ainsi que le moyen de transport d'autres objets.

Suivant la forme de réalisation de l'invention représentée à la figure 4, deux épaisseurs de tissus de même largeur 1A-1B sont superposés ; une couture 8 en retrait des bords des tissus 1A-1B délimite la poche 3 avec son ouverture en 4.
Cette ouverture en 4 est fermée par une fermeture à glissière ou tous moyens équivalents fixée sur des pattes horizontales 9 (dont une seule est représentée).

Cette disposition permet de tenir écarter les bords de l'ouverture 4.

La poche est dotée de deux jeux de poignées, un 10 pour le port à l'épaule et un 11 pour le port à la main.

Un objet long par exemple un parasol, peut être posé sur l'ouverture 4.
Entre la bordure latérale des parois 1A-1B et la couture 8 peuvent être ménagées des poches 5 fermées par velcro ou autres moyens.
Sur une des faces extrieures de la poche 1 est ménagé un logement 12 permettant de recevoir un coussin gonflable.

## Revendications

1. Tapis de sol tels que de plage et de bain ou autre destiné à être étendu sur le sol pour protéger la personne utilisatrice du contact avec celui-ci et lui permettre de s'essuyer après le bain, caractérisé en ce qu'il est constitué de la combinaison d'une poche (1) dotée de moyens (2) de fermeture et de transport et d'une serviette (3) qui se replie dans la poche constituant sac et moyen de transport.

2. Tapis de sol tels que de plage et de bain ou autre selon la revendication 1 caractérisé en ce que l'ouverture (4) de la poche est à l'opposé de la serviette (3) et que cette dernière s'enfile dans la poche par retournement de celle-ci.

3. Tapis de sol tels que de plage et de bain ou autre selon la revendication 1 caractérisé en ce que la serviette (3) est positionnée sur le fond extérieur de la poche.

4. Tapis de sol tel que de bain selon la revendication 1 caractérisé en ce qu'une des parois de la poche est constituée par une portion de la serviette sur laquelle est fixée l'autre paroi de la poche.

5. Tapis de sol tels que de plage et de bain selon la revendication 1 caractérisé en ce que à l'intérieur de la poche est disposée une enveloppe souple gonflable (6) faisant oreiller.

6. Tapis de sol tels que de plage et de bain selon la revendication 1 caractérisé en ce que l'ouverture de la poche est au niveau de la jonction avec la serviette.
